# EUROPÄISCHE PATENTSCHRIFT

(11) **EP 0 856 716 B1**
(45) Veröffentlichungstag und Bekanntmachung des Hinweises auf die Patenterteilung: **21.11.2001**
(21) Anmeldenummer: 97120592.7
(22) Anmeldetag: 25.11.1997
(51) Int. Cl.: F26B 15/12, F26B 13/10, F26B 21/00

(54) **Vorrichtung zum Wärmebehandeln von durchlaufenden platten- oder bandförmigen Gütern**
Apparatus for heat treatment of plate- or web-shaped goods
Dispositif pour le traitement par chaleur de matière en forme de plaques ou bandes continues

(30) Priorität: 01.02.1997 DE 29701755 U
(43) Veröffentlichungstag der Anmeldung: 05.08.1998
(73) Patentinhaber: BABCOCK-BSH GmbH, 36251 Bad Hersfeld (DE)
(72) Erfinder: Bahner, Friedrich, 36199 Rotenburg/Fulda (DE); Hentschel, Klaus, 36251 Bad Hersfeld (DE); Lang, Karl-Friedrich, 36251 Bad Hersfeld (DE); Lehn, Gerhard, 36251 Bad Hersfeld (DE); Maurer, Karl, 36251 Bad Hersfeld (DE); Schmidt, Manfred, 36280 Oberaula-Olberode (DE)
(74) Vertreter: Frese-Göddeke, Beate, Dr.

(56) Entgegenhaltungen:
- EP-A- 0 196 107
- DE-A- 1 460 507
- DE-A- 1 946 696
- DE-A- 3 023 200
- DE-A- 4 331 496
- DE-B- 1 283 159
- DE-C- 4 325 301
- DE-U- 29 701 755
- FR-A- 1 049 650

## Beschreibung

Die Erfindung betrifftt eine Vorrichtung gemäß dem Oberbegriff des Anspruchs 1.

Bei derartigen Vorrichtungen ist es möglich, die Verteilung der Behandlungsintensität in Querrichtung durch Verstellung der Schieber zu beeinflussen. Im einfachsten Falle können zwecks Anpassung an die Breite des jeweils zu behandelnden Gutes die randnahen Blasöffnungen einseitig oder beidseitig wahlweise freigegeben oder gesperrt werden. Je nach Anordnung der Steueröffnungen des Schiebers ist es möglich, die Blasöffnungen zonenweise in unterschiedlichem Maß abzudecken, um die Verteilung der Intensität einem gewünschten Profil anzupassen, z. B. zur Erzielung oder Unterdrückung von Randeffekten oder zur Kompensation von Unsymmetrien, die durch unsymmetrische Strömungsverhältnisse in der Vorrichtung bedingt sein können.

Die Erfindung geht von einer Vorrichtung aus, die durch DE 43 31 496 A1 bekanntgeworden ist. Bei der bekannten Vorrichtung haben die Steueröffnungen des Schiebers in den Randbereichen die gleiche Breite wie die Blasöffnungen des Düsenkastens. Vom Rand zur Mitte hin steigt die Breite der Steueröffnungen abschnittweise auf den doppelten, dreifachen, usw. Betrag. In einer ersten Stellung gibt der Schieber die Blasöffnungen auf der ganzen Breite frei. In einer zweiten Stellung sind in schmalen Randbereichen die Blasöffnungen gesperrt. In einer dritten Stellung sind sie in breiten Randbereichen gesperrt.

DE-OS 14 60 672 beschreibt eine andere Vorrichtung, die ebenfalls dem Oberbegriff des Anspruchs 1 entspricht. Dabei hat jeder Düsenkasten Blasöffnungen in Form von mehreren nebeneinanderliegenden, in Längsrichtung der Bahn verlaufenden Lochdüsenreihen oder Schlitzdüsen. Der Schieber hat entsprechende Steuerschlitze, die je nach Stellung des Schiebers die Blasöffnungen freigeben oder mehr oder weniger abdecken.

Bei einer anderen Vorrichtung, die durch DE-AS 1 196 156 bekanntgeworden ist, liegt auf einem mit relativ großen Blasöffnungen versehenen Boden des Düsenkastens ein Schieber, bei dem zwischen großen Steueröffnungen, die den Blasöffnungen entsprechen, zusätzliche kleine Steueröffnungen vorgesehen sind. Je nach Einstellung des Schiebers werden die Blasöffnungen in voller Größe freigegeben oder teilweise abgedeckt, so daß die kleineren Steueröffnungen den Düsenstrahl begrenzen.

Die genannten Schriften enthalten keine näheren Angaben über die Mittel, mit denen die Schieber verstellt werden. Wenn auch die Verstellung sicherlich im Prinzip einfach ist, so kann sie doch bei Vorrichtungen, die eine große Anzahl von Düsenkästen, ggf. in mehreren Etagen, aufweisen, mit einem erheblichen Aufwand verbunden sein.

Bei Spannrahmentrocknem ist es z. B. durch DE-GM 1 871 618 bekannt, die seitlich über die jeweils zu behandelnde Warenbahn hinausragenden Randbereiche der Düsenkästen durch Schieber abzudecken. Diese sind mit Mitnehmem versehen, die in die Kettenführungen eingreifen und bei Änderungen der Warenbahnbreite deren seitliche Bewegung auf die Schieber übertragen.

DE-OS 1 596 520 zeigt eine Vorrichtung, bei der auf dem mit Blasöffnungen versehenen Boden des Düsenkastens mehrere Schieber angeordnet sind, die in Richtung der Breite nebeneinander liegen und in Förderrichtung verstellbar sind. Jeder einzelne Schieber ist mit einer Stellvorrichtung ausgestattet, bestehend im wesentlichen aus einer waagerechten Gewindespindel mit Rückholfeder und Kontermutter.

Der Erfindung liegt die Aufgabe zugrunde, eine Vorrichtung gemäß dem Oberbegnff des Anspruchs 1 zu schaffen, die mit einem einfach aufgebauten und einfach zu bedienenden Verstellmechanismus ausgestattet ist, der auch bei beengten Platzverhältnissen problemlos unterzubringen ist und die Zugänglichkeit - z. B. für Wartungsarbeiten im Inneren des Trockners - nicht in nennenswertem Maße behindert.

Diese Aufgabe wird durch die Merkmale des Anspruchs 1 gelöst.

Weitere vorteilhafte Merkmale sind Gegenstände der abhängigen Ansprüche 2 bis 6.

Die Zeichnung dient zur Erläuterung der Erfindung anhand eines vereinfacht dargestellten Ausführungsbeispiels. Als bevorzugtes Ausführungsbeispiel ist dabei ein Gipskartonplattentrockner gewählt worden.
- Figur 1: zeigt den Gipskartonplattentrockner im Querschnitt.
- Figur 2: zeigt einen Längsschnitt.
- Figur 3: zeigt einen Ausschnitt aus Figur 1 in größerem Maßstab.
- Figur 4: zeigt einen Ausschnitt aus Figur 3 in noch großerem Maßstab.
- Figur 5: zeigt die gleiche Einzelheit wie Figur 4, jedoch ohne die für die Erfindung spezifischen Teile.
- Figur 6: zeigt ausschnittweise eine Draufsicht auf eine Reihe von Düsenkästen mit den für die Erfindung spezifischen Teilen.
- Figur 7: zeigt einen Schnitt gemäß der Linie A-B in Figur 6.

Der Trockner besteht aus mehreren baukastenartig aneinandergereihten Abteilen. Ein Abteil mißt z. B. in Förderrichtung 2,0 bis 2,5 m und ist 5,0 bis 6,0 m breit. Es hat eine Decke 1 und Seitenwände 2, 3. In dem Abteil ist durch eine Zwischendecke 4, eine Trennwand 5 und ein gitterartiges Traggestell 6 ein Kembereich 7 von einem Umluftkanal abgetrennt. Dieser besteht aus einem waagerechten Kanal 8 über dem Kembereich 7, einem seitlichen senkrechten Verteilerkanal 9 und einem auf der gegenüberliegenden Seite im wesentlichen spiegelsymmetrisch angeordneten Sammelkanal 10. Die Breite des Kembereichs 7 beträgt etwa 50 bis 65 % der Gesamtbreite, die Höhe etwa 60 bis 80 % der Gesamthöhe. In dem Kembereich sind in mehreren Ebenen, in der Praxis in etwa acht bis zwölf Ebenen, die in gleichen Abständen von etwa 250 bis 350 mm etagenartig übereinanderliegen, Rollen 11 angeordnet, die an der einen Seite an der Trennwand 5, an der anderen Seite in dem Traggestell 6 gelagert sind. An dem Ende, das dem Traggestell 6 benachbart ist, hat jede Rolle 11 einen Zapfen 12, auf dem ein Kettenrad 13 sitzt. Über nicht dargestellte Ketten sind alle Rollen 11 mit der gleichen Geschwindigkeit antreibbar. Sie bilden daher in jeder Etage einen Rollenförderer, auf dem die zu trocknenden Platten in waagerechten Bahnen den Trockner durchlaufen.

Den einzelnen Bahnen ist je eine Reihe von unteren Düsenkästen 14 und eine Reihe von oberen Düsenkästen 15 zugeordnet. Die Düsenkästen 14, 15 sind fingerartig ausgebildet und erstrecken sich im wesentlichen über die gesamte Breite des Rollenförderers. Die unteren Düsenkästen 14 sitzen in den Zwischenräumen nebeneinanderliegender Rollen 11. Die oberen Düsenkästen 15 sind in bezug auf die Bahn, in der sich die zu behandelnde Platte bewegt, im wesentlichen spiegelsymmetrisch zu den unteren Düsenkästen 14 angeordnet. Die der Bahn zugekehrte Begrenzungswand des Düsenkastens 14, 15 ist mit kreisrunden Blasöffnungen 16 versehen, die drei zueinander versetzte, im wesentlichen über die gesamte Breite des Rollenförderers reichende Reihen bilden. Das eine Ende des Düsenkastens 14, 15 ist als Zuströmöffnung 17 ausgebildet, das andere, dem Traggestell 6 benachbarte Ende ist durch eine Stimwand 18 geschlossen. Der Düsenkasten 14, 15 ist keilförmig ausgebildet, so daß der Querschnitt in Richtung auf das geschlossene Ende stetig abnimmt. Zwischen benachbarten Bahnen ist der Düsenkasten 14, der zu der oberen Bahn gehört und auf der Oberseite mit Blasöffnungen 16 versehen ist, mit dem der darunterliegenden Bahn zugeordneten Düsenkasten 15 hosenartig verbunden, so daß die beiden Düsenkästen 14, 15 einen Doppelkasten bilden und eine gemeinsame Einströmöffnung haben. Die Düsenkästen 14, 15 sind unbeweglich in der Weise an der Trennwand 5 befestigt, daß sich die Einströmöffnungen 17 mit entsprechenden Durchlässen der Trennwand 5 decken. An der Stirnwand 18 ist eine hochkant angeordnete Halteplatte 19 befestigt.

Der waagerechte Kanal 8 ist durch ein treppenstufenähnlich geformtes Trennblech 20 in einen Saugraum 21 und einen Druckraum 22 unterteilt. Der Saugraum 21 steht mit dem Sammelkanal 8 in offener Verbindung, der Druckraum 22 mit dem Verteilerkanal 9. Mitten in dem waagerechten Kanal 8, und zwar in dem durch das Trennblech 20 abgetrennten Druckraum 22, ist ein freilaufendes (d. h. gehäuseloses) einseitig saugendes Radiallaufrad 23 untergebracht, dessen Antriebswelle die Decke 1 durchdringt und mit einem auf der Decke 1 sitzenden Antrieb 24 gekoppelt ist. Mit dem Ansaugtrichter 25 des Radiallaufrades 23 korrespondiert eine Öffnung in dem horizontalen Bereich des Trennblechs 20, so daß das Radiallaufrad 23 saugseitig mit dem Saugraum 21 in Verbindung steht.

Die Halteplatte 19 des Düsenkasten 14, 15 ist mit einem senkrechten Langloch 26 versehen. Durch zwei Schrauben 27, die durch das Langloch 26 hindurchgreifen, ist die Halteplatte 19 mit einem Schenkel eines U-ähnlich geformten Befestigungselementes 28 verbunden. Der andere Schenkel ist an einem waagerechten Träger 29 des Traggestells 6 befestigt. das Langloch 26 erlaubt in senkrechter Richtung eine Verschiebung, wie durch einen Doppelpfeil in Figur 5 symbolisiert.

Auf jedem Düsenkasten 14 sitzt an dem durch die Stimwand 18 geschlossenen Ende ein Schieber 30, auf jedem Düsenkasten 15 ein Schieber 31. Die Schieber 30, 31 erstrecken sich nur über einen Teil der Breite des Rollenförderers, z. B. über 10 bis 20 % der Breite. Der Schieber 30, 31 hat ein flaches, unmittelbar an der mit Blasöffnungen 16 versehenen Wandfläche des Düsenkasten 14, 15 anliegendes Mittelteil und an jeder Seite einen schmalen, rechtwinklig abgekanteten Rand 32. Das Mittelteil ist mit kreisrunden Steueröffnungen 33 versehen, die analog zu den Blasöffnungen 16 reihenweise versetzt angeordnet sind, jedoch einen etwa doppelt so großen Durchmesser haben.

Mit den abgekanteten Rändern 32 umgreift der Schieber 30, 31 seitlich den Düsenkasten 14, 15. Die Ränder 32 der Schieber 30 sind daher nach unten gerichtet, die der Schieber 31 nach oben. Sie bilden Führungen, die eine gleitende Verschiebung des Schiebers 30, 31 auf dem Düsenkasten 14, 15 erlauben. An den Rändern 32 sind Ösen 34 angebracht. Darin sind die Enden von Zugfedem 35 befestigt, die die Schieber 30, 31 zweier zu einem Doppelkasten verbundener Düsenkästen 14, 15 nachgiebig miteinander verbinden, so daß sie mit leichtem Druckan die Düsenkästen 14, 15 angepresst werden.

Jeder Schieber 30, 31 hat an dem Ende, welches der Stimwand 18 des Düsenkastens 14, 15 unmittelbar benachbart ist, zu beiden Seiten je eine vorstehende Lasche 36, die mit einem Schlitz versehen ist Beiderseits unmittelbar neben dem aus zwei Düsenkästen 14, 15 gebildeten Doppelkasten befindet sich ein zweiarmiger Hebel 37, der durch eine rohrschellenartige Verbindung drehfest auf einer Welle 38 sitzt. Er greift mit dem Ende des nach oben gerichteten Arms lose in den Schlitz der Lasche 36 des Schiebers 30 ein, mit dem Ende des nach unten gerichteten anderen Arms in den entsprechenden Schlitz der Lasche 36 des Schiebers 31. Die Welle 38 ist in Bohrungen 39 von nach innen gerichteten, zungenartigen Vorsprüngen der Befestigungselemente 28 gelagert. Sie liegt in dem durch die Keilform der Düsenkörper 14, 15 bedingten Zwischenraum der beiden Düsenkörper 14, 15 und erstreckt sich parallel zur Förderrichtung über die Länge eines Abteils. Am Ende der Welle 38 ist eine Kupplungsmuffe 40 befestigt, die eine drehfeste Verbindung mit einer entsprechenden Welle eines Nachbarabteils ermöglicht.

Mit der Welle 38 ist drehfest ein Schwenkarm 41 verbunden, der mit einer an seinem freien Ende ausgebildeten Gabel ein senkrechtes Rohr 42 umgreift, mit dem er durch einen Bolzen gelenkig verbunden ist. Mit dem Rohr 42, welches sich über die gesamte Höhe des Kembereichs 7 erstreckt, sind entsprechende Schwenkarme 41 der den übrigen Etagen zugeordneten Wellen 38 in der gleichen Weise verbunden. Das Rohr 42 ist das gemeinsame Stellorgan für die verschiedenen Etagen.

Eine durch eine Muffe 43 mit dem Rohr 42 verbundene Verlängerungsstange 44 durchdringt die Decke 1 des Trockners. Darauf ist in einem Gestell 45 ein Bedienungsorgan angeordnet, bestehend im wesentlichen aus einem Handrad 46 und einer Gewindespindel 47, die in einer Gewindebohrung eines Querriegels 48 des Gestells 45 sitzt und mit der Verlängerungsstange 44 des nicht drehbaren Rohres 42 drehbar gekoppelt ist. Unmittelbar über dem Querriegel 48 ist eine Kontermutter 49 mit Handhebel angebracht. Das untere Ende des Rohres 42 sitzt gleitend auf einem mit dem Boden des Trockners verbundenen Führungszapfen, der in der Zeichnung nicht dargestellt ist.

In der durch Figur 6 veranschaulichten Stellung sind die Steueröffnungen 33 der Schieber 30 zu den Blasöffnungen 16 der Düsenkästen 14 in Richtung der Breite des Trockners versetzt. Die Blasöffnungen 16 sind daher in dem Teil des Düsenkastens 14, der durch den Schieber 30 abgedeckt ist, gesperrt. Ebenso sind die Blasöffnungen 16 des Düsenkastens 15, der mit dem Düsenkasten 14 einen Doppelkasten bildet, in dem Bereich gesperrt, auf dem der Schieber 31 sitzt. Diese Einstellung ist vorteilhaft, wenn die zu behandelnden Platten 50 sich nicht über die volle Breite des Rollenförderers erstrecken, wie in Figur 3 angedeutet.

Wenn es aber erwünscht ist, daß das Behandlungsmedium auf der vollen Breite wirksam ist, wird durch Betätigung des Handrades 46 das Stellorgan 42 aufwärts bewegt, bis die Schwenkarme 41 der verschiedenen Etagen die in Figur 4 durch gestrichelte Linien angedeutete Position 41a einnehmen. Der zweiarmige Hebel 37 wird dementsprechend in die Position 37a gestellt und bewegt den Schieber 30 in die Stellung 30a und gleichzeitig den Schieber 31 in entgegengesetzter Richtung in die Stellung 31a. In dieser Stellung decken sich die Steueröffnungen 33 der Schieber 30, 31 mit den Blasöffnungen 16 der Düsenkörper 14, 15, so daß alle Blasöffnungen freigegeben werden.

Da die schwenkbare Welle 38 sich über die ganze Länge eines Abteils erstreckt und das Stellorgan 42 mit den Schwenkhebeln 41 sämtlicher Etagen verbunden ist, werden die Schieber 30, 31 sämtlicher Düsenkästen 14, 15 eines Abteils, soweit sie mit den entsprechenden Einrichtungen ausgestattet sind, gleichzeitig verstellt. Falls die schwenkbaren Wellen 38 durch Kupplungsmuffen 40 mit den entsprechenden Wellen anderer Abteile verbunden sind, wird eine entsprechende Verstellung auch in den anderen Abteilen bewirkt.
Es ist hervorzuheben, daß die Auswahl der speziellen Schieber 30, 31, die zur Erläuterung der Erfindung im Rahmen des Ausführungsbeispiels dargestellt und beschrieben wurden, insbesondere unter dem Gesichtspunkt der Einfachheit erfolgte. Die Erfindung betrifft insbesondere den Verstellmechanismus, der selbstverständlich auch in Verbindung mit anderen Schiebem mit Vorteil anwendbar ist. Dazu gehören Schieber, die sich über die gesamte Breite erstrecken, die andere, kompliziertere Muster von Steueröffnungen aufweisen oder die in mehr als zwei Stellungen jeweils unterschiedliche Gruppen von Blasöffnungen freigaben, wie z. B. die eingangs erwähnten, zum Stand der Technik gehörenden Schieber. Bei entsprechender Ausbildung der Schieber erlaubt es die erfindungsgemäße Vorrichtung generell, die Verteilung der Behandlungsintensität über der Breite in einfacher Weise zu ändem.

## Patentansprüche

1. Vorrichtung zum Wärmebehandeln von durchlaufenden platten- oder bahnförmigen Gütern durch Aufblasen eines gasförmigen Mediums, insbesondere Mehretagentrockner für Gipskartonplatten,
mit einem Förderer für das zu behandelnde Gut in mindestens einer waagerechten Bahn
und mit folgenden weiteren Merkmalen:
mindestens auf einer Seite der Bahn ist eine Reihe von Düsenkästen angeordnet, die sich über die Breite der Bahn erstrecken und der Bahn zugekehrte, mit Blasöffnungen versehene Wandflächen aufweisen;
es gibt mindestens eine Gruppe von Düsenkästen, die mit je einem Schieber ausgestattet sind, der sich mindestens über einen Teil der Breite der Bahn erstreckt;
jeder Schieber ist quer zur Bahn verstellbar und mit Steueröffnungen versehen, die in verschiedenen Stellungen des Schiebers unterschiedliche Gruppierungen von Blasöffnungen freigeben;
**dadurch gekennzeichnet, daß** auf einer verschwenkbaren Welle (38), die sich in Längsrichtung zur Förderrichtung erstreckt, mehrere Hebel (37) sitzen, die mit ihren freien Enden an den Schiebern (30, 31) angreifen.

2. Vorrichtung nach Anspruch 1, mit mindestens zwei übereinander angeodneten Reihen von Düsenkästen (14, 15), die mit den Schiebern (30, 31) ausgestattet sind, **dadurch gekennzeichnet, daß** die Hebel (37) zweiarmig sind und daß der eine Hebelarm an einem Schieber (30) der oberen Reihe und der andere Hebelarm an einem Schieber (31) der unteren Reihe angreift.

3. Vorrichtung nach Anspruch 2, mit mindestens zwei etagenartig übereinander angeordneten Bahnen, denen je eine untere und eine obere Reihe der Düsenkästen (14, 15) zugeordnet ist, **dadurch gekennzeichnet**
**daß** die Schieber (30, 31) außen auf den Düsenkästen (14, 15) sitzen,
**daß** jeder Schieber (30) eines unteren Düsenkastens (14) der oberen Etage mit dem Schieber (31) des zugeordneten oberen Düsenkastens (15) der unteren Etage durch Zugfedem (35) verbunden ist
und **daß** an den beiden miteinander verbundenen Schiebem (30, 31) je ein Arm des zweiarmigen Hebels (37) angreift.

4. Vorrichtung nach einem der Ansprüche 1 bis 3, **dadurch gekennzeichnet, daß** an der Welle (38) ein Schwenkarm (41) befestigt ist, dessen freies Ende mit einem Stellorgan (42) verbunden ist.

5. Vorrichtung nach Anspruch 4, mit mindestens zwei übereinander angeordneten Reihen von Düsenkästen (14, 15), die mit den Schiebem (30, 31) ausgestattet sind, **dadurch gekennzeichnet, daß** zur Betätigung der Schieber (30, 31) mindestens zwei übereinander liegende schwenkbare Wellen (38) vorhanden sind und daß die Schwenkarme (41) der verschiedenen Wellen (38) mit einem gemeinsamen Stellorgan (42) verbunden sind, welches sich über die Höhe des Kernbereichs (7) erstreckt, in dem die Düsenkästen (14, 15) angeordnet sind.

6. Vorrichtung nach Anspruch 4 oder 5, **dadurch gekennzeichnet, daß** das Stellorgan (42) mit einem außerhalb angeordneten Bedienungsorgan (46, 47) gekoppelt ist.

## Claims

1. A device for the heat treatment of continuous plate-shaped or sheet-shaped articles by discharging a gaseous medium, in particular a multiple-stage dryer for gypsum plaster boards,
- with a conveyor for the article to be treated in at least one horizontal sheet.
- and with the following features:
- a series of nozzle casings, which extend over the width of the sheet and which have wall faces towards the sheet and provided with discharge openings, are arranged at least on one side of the sheet;
- there is at least one group of nozzle casings, which are each provided with a respective slide extending at least over part of the width of the sheet;
- each slide is displaceable transversely to the sheet and is provided with control openings which free different groupings of discharge openings in different settings of the slide,
- **characterized in that** a plurality of levers (37), which engage on the slides (30, 31) with their free ends, are mounted on a displaceable shaft (38) which extends in the longitudinal direction with respect to the conveying direction.

2. A device according to Claim 1, with at least two series of nozzle casings (14, 15) which are arranged one above the other and are provided with the slides (30, 31), **characterized in that** the levers (37) have two arms, and one lever arm engages on a slide (30) of the upper series and the other lever arm engages on a slide (31) of the lower series.

3. A device according to Claim 2, with at least two sheets which are arranged one above the other in the manner of stages and with which one lower and one upper series of the nozzle casings (14, 15) is associated in each case, **characterized in that**
- the slides (30, 31) are mounted on the nozzle casings (14, 15) on the outside;
- each slide (30) of a lower nozzle casing (14) of the upper stage is connected to the slide (31) of the associated upper nozzle casing (15) of the lower stage by tension springs (35), and
- one respective arm of the two-armed lever (37) engages on the two slides (30, 31) connected to each other.

4. A device according to one of Claims 1 to 3, **characterized in that** a pivoting arm (41), the free end of which is connected to an actuating member (42), is secured to the shaft (38).

5. A device according to Claim 4, with at least two series of nozzle casings (14, 15) which are arranged one above the other and are provided with the slides (30, 31), **characterized in that** at least two pivotable shafts (38) arranged one above the other are provided for actuating the slides (30, 31), and the pivot arms (41) of the different shafts (38) are connected to a common actuating member (42) which extends over level of the core region (7) in which the nozzle casings (14, 15) are arranged.

6. A device according to Claim 4 or 5, **characterized in that** the actuating member (42) is coupled to an operating member (46, 47) arranged on the outside.

## Revendications

1. Dispositif pour le traitement par chaleur de matière en forme de plaques ou de bandes continues par soufflage d'un fluide sous forme de gaz, en particulier de sécheurs à étages multiples pour des plaques en placoplâtre,
comprenant un convoyeur pour la matière à traiter dans au moins une voie horizontale,
et ayant les autres caractéristiques suivantes:
sur au moins un côté de la voie est disposée une rangée de boîtes de diffuseurs qui s'étendent sur la largeur de la voie et présente des surfaces de paroi pourvues d'orifices de soufflerie orientés vers la voie,
il y a au moins un groupe de boîtes de diffuseurs qui sont respectivement équipées d'un élément coulissant qui s'étend au moins le long d'une partie de la largeur de la voie,
chaque élément coulissant peut être déplacé dans le sens transversal par rapport à la voie et est pourvu d'orifices fonctionnels qui libèrent dans différentes positions de l'élément coulissant des groupements différents d'orifices de soufflerie,
**caractérisé en ce que** sur un arbre pivotant (38), qui s'étend dans le sens longitudinal par rapport au sens de transport, se trouvent plusieurs leviers (37) dont les extrémités libres sont en prise avec les éléments coulissants (30, 31).

2. Dispositif selon la revendication 1 comprenant au moins deux rangées de boîtes de diffuseurs (14, 15) disposées l'une au-dessus de l'autre, lesquelles boîtes de diffuseurs sont équipées des éléments coulissants (30, 31), **caractérisé en ce que** les leviers (37) sont à deux bras et **en ce qu'**un bras de levier est en prise avec un élément coulissant (30) de la rangée supérieure et l'autre bras de levier est en prise avec un élément coulissant (31) de la rangée inférieure.

3. Dispositif selon la revendication 2 comprenant au moins deux voies disposées l'une au-dessus de l'autre de manière étagée auxquelles est coordonnée chaque fois une rangée inférieure et une rangée supérieure des boîtes de diffuseurs (14, 15), **caractérisé en ce que** les éléments coulissants (30, 31) se trouvent à l'extérieur sur les boîtes de diffuseurs (14, 15),
**en ce que** chaque élément coulissant (30) d'une boîte de diffuseurs inférieure (14) de l'étage supérieur est relié avec l'élément coulissant (31) de la boîte de diffuseurs supérieure (15) correspondante de l'étage inférieur par des ressorts de traction (35), et
**en ce qu'**un bras du levier (37) à deux bras est chaque fois en prise avec les deux éléments coulissants (30, 31) reliés l'un avec l'autre.

4. Dispositif selon une des revendications 1 à 3,
**caractérisé en ce que** un bras orientable (41) dont l'extrémité libre est reliée à un organe de réglage (42) est fixé à l'arbre (38).

5. Dispositif selon la revendication 4, comprenant au moins deux rangées de boîtes de diffuseurs (14, 15) disposées l'une au-dessus de l'autre, lesquelles boîtes de diffuseurs sont équipées des éléments coulissants (30, 31), **caractérisé en ce qu'**il y a au moins deux arbres pivotants (38) disposés l'un au-dessus de l'autre pour actionner les éléments coulissants (30, 31) et **en ce que** les bras orientables (41) des différents arbres (38) sont reliés à un organe de réglage (42) commun qui s'étend le long de la hauteur de la région centrale (7) dans laquelle les boîtes de diffuseurs (14, 15) sont disposées.

6. Dispositif selon la revendication 4 ou 5, **caractérisé en ce que** l'organe de réglage (42) est accouplé avec un organe de commande (46, 47) disposé à l'extérieur.
